# EUROPÄISCHE PATENTSCHRIFT

(11) **EP 0 268 030 B1**
(45) Veröffentlichungstag und Bekanntmachung des Hinweises auf die Patenterteilung: **24.06.1992**
(21) Anmeldenummer: 87112533.2
(22) Anmeldetag: 28.08.1987
(51) Int. Cl.: H01C 10/14, H01C 10/38, F15B 15/28

(54) **Potentiometer bzw. veränderbarer Widerstand**
Potentiometer or adjustable resistorce
Potentiomètre respectivement résistance variable

(30) Priorität: 15.11.1986 DE 3639150
(43) Veröffentlichungstag der Anmeldung: 25.05.1988
(73) Patentinhaber: MANNESMANN REXROTH PNEUMATIK GMBH, 30453 Hannover (DE)
(72) Erfinder: Göttling, Helmut, D-3004 Isernhagen 4 (DE); Kook, Ralf, D-3000 Hannover 61 (DE); Möller, Rudolf, Ing. grad., D-3007 Gehrden 1 (DE); Müller, Peter, D-3000 Hannover 91 (DE); Scharnowski, Gerhard, Ing. grad., D-3007 Gehrden 1 (DE)
(74) Vertreter: Flaig, Siegfried

(56) Entgegenhaltungen:
- EP-A- 0 082 933
- EP-A- 0 128 881
- EP-A- 0 177 693
- DE-A- 3 325 400
- DE-A- 3 342 492

## Beschreibung

Die Erfindung betrifft eine Potentiometeranordnung zur Erfassung der Position des Kolbens eines druckmittelbetriebenen Arbeitszylinders gemäß Oberbegriff der Patentansprüche 1 und 5.

Aus der DE 35 20 199 A1 ist ein Potentiometer bekannt, welches aus einer Widerstandsbahn und einem mittels eines Betätigungsgliedes an der Widerstandsbahn entlang führbaren Kontaktglied besteht. Das Betätigungsglied besteht aus einem stangenförmigen Körper. Im allgemeinen sind die Widerstandsbahn und das mit dem stangenförmigen Körper verbundene Kontaktglied in einem Gehäuse angeordnet, um die Widerstandsbahn und das Kontaktglied vor Staub und Feuchtigkeit zu schützen. Das als stangenförmiger Körper ausgebildete Betätigungsglied ist durch eine im Gehäuse versehene Öffnung abgedichtet und aus dem Gehäuse herausgeführt. Wird das Potentiometer beispielsweise zur Erfassung der Position des Kolbens eines Arbeitszylinders eingesetzt, so ist es erforderlich, das die Widerstandsbahn tragende Teil gehäusefest am Zylinder anzuordnen und das Betätigungsglied mit dem Kolben bzw. mit der Kolbenstange des Arbeitszylinders zu verbinden.

Aus Gründen der Betriebssicherheit ist es zweckmässig, daß Kontaktglied in bezug auf eine in Bewegungsrichtung des Kontaktgliedes gedachte Achse drehfest gegenüber der Widerstandsbahn anzuordnen. Um bei einer solchen Konstruktion die Kolbenstange gegenüber dem Arbeitszylinder um ihre Längsachse verdrehen zu können, ist es aus der erwähnten Schrift DE 35 20 199 A1 bekannt zwischen Betätigungsglied und Kontaktglied eine Gelenkstelle vorzusehen. Die Anordnung einer solchen Gelenkstelle bedeutet einen vermehrten Einsatz von verschleißempfindlichen Bauteilen sowie einen relativ hohen Herstellungs- und Wartungsaufwand.

Aus der DE-33 42 492 ist es bekannt, daß zwischen der Betätigung und dem die Schleifkontakte tragenden Kontaktglied keine starre Kopplung vorgesehen ist, sondern daß das Kontaktglied über magnetische Kopplungsmittel verschiebbar ist. Diese magnetischen Kopplungsmittel bestehen aus Permanentmagneten, die in dieser bekannten Ausführung sowohl am Kontaktglied als auch an dem von außen wirkenden Betätigungsglied angeordnet sind.

Aus der EP O 177 693 ist eine starre Kopplung des Kontaktgliedes mit der Kolbenstange eines Arbeitszylinders bekannt. Hierbei sind die Widerstandsbahnen innerhalb eines stirnseitig offenen Rohres angeordnet, welches an einer Stirnseite mit dem Zylinderdeckel verbunden ist. Die Kolbenstange ist hierbei durchbohrt, so daß sie auf das die Widerstandsbahnen enthaltende Rohr teleskopartig aufschiebbar ist. Das Kontaktglied ist mit der Kolbenstange über eine Koppelstange verbunden, die innerhalb der durchbohrten Kolbenstange angeordnet ist. Diese verschiebt das Kontaktglied in Abhängigkeit zur Kolbenbewegung. Hierbei ist jedoch für die durchbohrte Kolbenstange und das offene Rohr, in dem die Widerstandsbahnen angeordnet sind, eine Abdichtung nötig, die in diesem bekannten Potentiometer auch vorgesehen ist. Die Anordnung von zusätzlichen Dichtungen bedingt jedoch zum einen einen höheren Montageaufwand und zum anderen die Notwendigkeit, die Dichtungen von Zeit zu Zeit zu ersetzen.

Ausgehend von diesem Stand der Technik stellt sich die Erfindung die Aufgabe, eine Potentiometereinrichtung für druckmittelbetriebene Arbeitszylinder zu schaffen, bei der eine berührungslose Kopplung zwischen Betätigungs- und Kontaktglied ohne Verwendung zusätzlicher Dichtungen ermöglicht ist und zudem in einem Arbeitszylinder integriert werden kann und eine weitere Potentiometereinrichtung zu schaffen, die unter Ausnutzung der berührungslosen Kopplung extern an einen darauf abgestimmten Arbeitszylinder fest anbringbar ist.

Die gestellte Aufgabe wird hinsichtlich der in den Arbeitszylinder integrierbaren Potentiometereinrichtung mit der im Patentanspruch 1 angegebenen Erfindung gelöst. Hinsichtlich der externen Anbringung an einen Arbeitszylinder wird die Aufgabe durch die im Patentanspruch 5 angegebene Erfindung gelöst. Weiterbildungen und vorteilhafte Ausgestaltungen der Erfindungen sind in den Unteransprüchen angegeben.

Die Erfindung bietet insbesondere den Vorteil, ein Potentiometer bzw. einen veränderbaren Widerstand mit einem bezüglich des Kontaktgliedes berührungslos arbeitenden Betätigungsglied für das Kontaktglied zu erhalten. Dadurch, daß keine mechanische Verbindung zwischen Kontaktglied und Betätigungsglied mehr vorhanden ist, kann das Betätigungsglied und die mit dem Betätigungsglied verbundene Einrichtung, wie zum Beispiel der Kolben oder die Kolbenstange eines Arbeitszylinders relativ zum Kolbenglied sowie zur Widerstandsbahn und somit auch zum Zylinder verdreht werden.

Wenn das Potentiometer in einem Gehäuse angeordnet wird, ist eine besondere Abdichtung für den das Kontaktglied und die Widerstandsbahn beinhaltenden Raum nicht mehr erforderlich, da ein diesen Raum begrenzendes Gehäuse keine Öffnung zum Durchführen eines Betätigungsgliedes mehr benötigt.

Die Tatsache, den rohrförmigen Körper druckmitteldicht abgeschlossen zu gestalten, sowie die in der Kolbenstange sich in axialer Richtung erstreckende Bohrung als Sackbohrung auszugestalten, führen zu dem Vorteil, daß in Kombination mit der magnetischen Betätigbarkeit des Kontaktgliedes gänzlich auf zusätzliche Dichtungen im Bereich der Kolbenstange oder des rohrförmigen Körpers verzichtet werden kann. Die Anordnung einer Sackbohrung anstatt einer Durchgangsbohrung gewährleistet, daß Dichtungen zwischen Kolbenstange und dem rohrförmigen Körper zur Verhinderung eines Druckmittel-Kurzschlusses zwischen dem Druckraum vor dem Kolben und hinter dem Kolben überflüssig werden.

Wird beim erfindungsgemäßen Potentiometer bzw. veränderbaren Widerstand das Kontaktglied so ausgestaltet, daß es den Permanentmagneten enthält, so kann das Potentiometer bzw. der veränderbare Widerstand zur Positionsfeststellung des Kolbens eines Arbeitszylinders auch nachträglich auf jedem Arbeitszylinder angeordnet werden, dessen Kolben wenigstens zum Teil aus einem ferromagnetischen Werkstoff besteht. Es ist nicht mehr erforderlich zur Betätigung des Potentiometers bzw. des veränderbaren Widerstandes eine mechanische Verbindung zwischen Kolbenstange und Betätigungsglied herzustellen.

Anhand der Zeichnungen werden nachstehend drei Ausführungsbeispiele der Erfindung näher erläutert.

Es zeigen:
- Figur 1: einen Arbeitszylinder mit integriertem Potentiometer, wobei das Potentiometer am Boden des Arbeitszylinders befestigt ist und sich in eine in der Kolbenstange angeordnete Ausnehmung hineinerstreckt und der als Betätigungsglied für das Kontaktglied dienende Permanentmagnet an der Kolbenstange angeordnet ist,
- Figur 2: einen Schnitt durch die Kolbenstange und das Potentiometer gemäß Figur 1,
- Figur 3: einen Arbeitszylinder mit integriertem Potentiometer, wobei das Kontaktglied einen Permanentmagneten enthält und als Betätigungsglied ein aus einem ferromagnetischen Werkstoff bestehendes Teil des Arbeitskolbens dient und
- Fig. 4: einen Arbeitszylinder mit aufgesetztem Potentiometer, wobei als Betätigungsglied ein am Arbeitskolben angeordneter Permanentmagnet dient.

Fig. 1 zeigt einen Arbeitszylinder (1), in welchem ein mit einer Kolbenstange (4) verbundener Kolben (8) abgedichtet verschiebbar angeordnet ist. Der Kolben (8) unterteilt den Arbeitszylinder (1) in eine kolbenstangenseitige erste Druckmittelkammer (3) und eine der ersten Druckmittelkammer (3) gegenüber, auf der anderen Seite des Kolbens (8) liegende zweite Druckmittelkammer (12). Die beiden Druckmittelkammern (3, 12) sind je über einen Druckmittelanschluß (2) bzw. (11) und eine nicht dargestellte Ventileinrichtung mit einer Druckmittelquelle verbindbar.

Die Kolbenstange (4) weist eine in Richtung ihrer Längsachse verlaufende, vorzugsweise zylindrische Ausnehmung (5) auf, welche an dem sich in den Zylinder (1) hineinerstreckenden Ende der Kolbenstange (4) beginnt und sich nach Art einer Sackbohrung in Richtung auf den durch eine im Zylinderboden vorgesehene Ausnehmung (24) aus dem Arbeitszylinder (1) herausgeführten Endbereich der Kolbenstange (4) zu erstreckt. Der Kolben (8) und die Kolbenstange (4) sind so ausgebildet und so miteinander verbunden, daß das innerhalb des Arbeitszylinders (1) liegende Ende der Kolbenstange (4) zentrisch durch den Kolben (8) hindurchgeführt ist.

Am Deckel (20) des Arbeitszylinders (1) ist koaxial zur Kolbenstange (4) ein rohrförmiger Körper (6) aus einem nicht magnetisierbaren Werkstoff, wie z. B. Aluminium oder Kunststoff, ortsfest angeordnet, welcher sich in die Ausnehmung (5) der Kolbenstange (4) hineinersteckt.

Der rohrförmige Körper (6) ist an seinem in der Ausnehmung (5) der Kolbenstange (4) befindlichen freien Ende von einem Boden (23) verschlossen, so daß der Innenraum des rohrförmigen Körpers (6) gegen die zweite Druckmittelkammer (12) abgeschlossen ist. Ein in einer dem rohrförmigen Körper (6) zugewandten Nut (9) der Kolbenstange (4) gelagerter als Betätigungsglied dienender Permanentmagnet (10) umgibt ringartig den rohrförmigen Körper (6). Im rohrförmigen Körper (6) ist ein vorzugsweise aus Kunststoff gefertigter Träger (19) für eine Widerstandsbahn (13) und einen Leiter (18) angeordnet.

Der Träger (19) kann, wie in Fig. 2 dargestellt, aus zwei gleich ausgebildeten symetrisch zueinander angeordneten Teilen (19a) und (19b) bestehen. Die Außenkontur des Trägers (19) ist der Innenwand des rohrförmigen Körpers (6) angepaßt. Im Träger (19) sind in Richtung der Längsachse des Trägers (19) verlaufende Nuten (26, 27) vorgesehen, die zur Führung eines Kontaktgliedes dienen. Das Kontaktglied setzt sich aus einem Gleitstück (22) aus einem ferromagnetischen Werkstoff und zwei Schleifkontakten (15, 16) zusammen. Die Widerstandsbahn (13) und der Leiter (18) sind parallel zur Längsachse des Gleitstückes (22) verlaufend in entsprechende Nuten der Teile (19a, 19b) eingeschoben und so zum Gleitstück (22) angeordnet, daß die Widerstandsbahn (13) mit dem Schleifkontakt (15) und der Leiter (18) mit dem Schleifkontakt (16) zusammenwirkt. Das Gleitstück (22) für die Schleifkontakte (15, 16) hat wie in Fig. 2 dargestellt, ein in etwa kreuzförmiges Profil und weist in seinem freien Endbereich einen abgestuften Teil zur Befestigung der federnd an der Widerstandsbahn (13) und dem Leiter (18) anliegenden Schleifkontakte (15, 16) auf.

An die Widerstandsbahn (13) und den Leiter (18) sind elektrische Leitungen (7, 17, 14) angeschlossen, die zu einem auf dem Arbeitszylinder (1) angeordneten Stecker (21) führen.

Die Funktion der im vorstehenden beschriebenen Einrichtung wird nachfolgend näher erläutert.

Es wird angenommen, daß über den Druckmittelanschluß (11) Druckmittel in die zweite Druckmittelkammer (12) eingesteuert wird. Der sich in der zweiten Druckmittelkammer (12) aufbauende Druck verschiebt den Kolben (8) nach links in Richtung auf die erste Druckmittelkammer (3) zu. Über den ersten Druckmittelanschluß (2) und die nicht dargestellte Ventileinrichtung baut sich der Druck in der ersten Druckmittelkammer (3) zur Atmosphäre hin ab. Mittels der Magnetkraft des an der Kolbenstange (4) angeordneten als Betätigungsglied dienenden Permanentmagneten (10) wird das als Kontaktglied dienende, die Schleifkontakte (15, 16) tragende Gleitstück (22) berührungslos gegenüber dem Betätigungsglied ebenfalls nach links, vom Deckel (20) des Arbeitszylinders weg bewegt. Die Bewegung des Kontaktgliedes (22, 15, 16) verläuft synchron zur Bewegung des Kolbens (8) und der Kolbenstange (4).

Durch die Änderung der Lage des Abgriffspunktes auf der Widerstandsbahn wird eine Änderung der von der Widerstandsbahn abgegriffenen Spannung erzielt. Die abgegriffene Spannung wird einer nicht dargestellten Auswerteschaltung zugeführt, welche der jeweiligen Kolbenstellung entsprechende Signale abgibt.

Da sich das einen ferromagnetischen Werkstoff enthaltende Kontaktglied (22, 15, 16), bedingt durch die Magnetkraft des einen Permanentmagneten enthaltenden Betätigungsgliedes (10), stets auf der Höhe des mit der Kolbenstange (4) verbundenen Betätigungsgliedes befindet, wird die augenblickliche Position des Kolbens mit großer Genauigkeit angezeigt.

Fig. 3 zeigt einen Arbeitszylinder mit integriertem Potentiometer, wobei das Betätigungsglied aus einem ferromagnetischen Werkstoff besteht und im Kolben des Arbeitszylinders angeordnet ist. Der besseren Übersicht halber sind die den in Fig. 1 gezeigten Bauteilen gleichen Bauteile mit gleichen Bezugszeichen versehen.

Gemäß Fig. 3 ist in einem Arbeitszylinder (1) ein mit einer Kolbanstange (4) verbundener Kolben (8) abgedichtet verschiebbar angeordnet. Der Kolben (8) unterteilt den Arbeitszylinder (1) in eine kolbenstangenseitige Druckmittelkammer (3) und eine der ersten Druckmittelkammer (3) gegenüber auf der anderen Seite des Kolbens (8) angeordnete zweite Druckmittelkammer (12). Die beiden Druckmittelkammern (3, 12) sind je über einen Druckmittelanschluß (2) bzw. (11) und eine nicht dargestellte Ventileinrichtung mit einer Druckmittelquelle verbindbar.
Die Kolbenstange (4) weist eine in Richtung ihrer Längsachse verlaufenden, vorzugsweise zylindrische Ausnehmung (5) auf, welche an dem sich in den Zylinder (1) hineinerstreckenden Ende der Kolbenstange (4) beginnt und sich nach Art einer Sackbohrung in Richtung auf den durch eine im Zylinderboden vorgesehene Ausnehmung (24) aus dem Arbeitszylinder (1) herausgeführten Endbereich der Kolbenstange (4) zu erstreckt. Der Kolben (8) und die Kolbenstange (4) sind so ausgebildet und so miteinander verbunden, daß das innerhalb des Arbeitszylinders (1) liegende Ende der Kolbenstange (4) zentrisch durch den Kolben (8) hindurchgeführt ist und mit der die zweite Druckmittelkammer (12) begrenzenden Seite des Kolbens (8) abschließt.

Am Deckel (20) des Arbeitszylinders (1) ist koaxial zur Kolbenstange (4) ein rohrförmiger Körper (6) aus einem nichtmagnetisierbaren Werkstoff, z. B. Aluminium oder Kunststoff, ortsfest angeordnet, welcher sich in die Ausnehmung (5) der Kolbenstange (4) hineinerstreckt. Der rohrförmige Körper (6) ist an seinem in der Ausnehmung (5) der Kolbenstange (4) befindlichen freien Ende von einem Boden (23) verschlossen, so daß der Innenraum des rohrförmigen Körpers (6) gegen die zweite Druckmittelkammer (12) abgeschlossen ist.

Im rohrförmigen Körper (6) ist ein vorzugsweise aus Kunststoff gefertigter Träger (19) für eine Widerstandsbahn (13) und einen Leiter (18) angeordnet. Die Außenkontur des Trägers (19) ist der Innenwand des rohrförmigen Körpers (6) angepaßt. Der Träger (19) ist zusätzlich als Führungseinrichtung (25) für ein Kontaktglied ausgebildet. Die als Führungsmittel zur Führung des berührungslos unter Einwirkung magnetischer Kräfte von einem Betätigungsglied angetriebenen Kontaktgliedes dienende Führungseinrichtung ist somit ortsfest bezüglich der Widerstandsbahn angeordnet. Sie weist zu diesem Zweck in Richtung ihrer Längsachse verlaufende Nuten auf. Das Kontaktglied setzt sich aus einem als Gleitstück (22) ausgebildeten Permanentmagneten und zwei an diesem angeordneten Schleifkontakten (15,16) zusammen.

An die Widerstandsbahn (13) und den Leiter (18) sind elektrische Leitungen (7,17,14) angeschlossen, die zum einen auf dem Arbeitszylinder (1) angeordneten Stecker (21) führen. Der Kolben (8) weist ein ferromagnetisches Element (9a) auf, welches zur Betätigung bzw. zur Mitnehmung des Gleitstückes (22) dient.

Es ist nicht erforderlich, am Kolben einen gesonderten scheibenförmigen Körper als Betätigungsglied anzuordnen, wenn der Kolben selbst aus einem scheibenförmigen Träger aus einem ferromagnetischen Werkstoff, wie z. B. Stahl, und einem den Träger ringförmig umgebenden Dichtelement besteht.

Die Funktion der im vorstehenden beschriebenen Einrichtung ist die gleiche wie die der Einrichtung gemäß Fig. 1. Jedoch besteht das Betätigungsglied in diesem Fall aus einem ferromagnetischen Werkstoff bzw. enthält einen ferromagnetischen Werkstoff wogegen das Kontaktglied aus einem magnetischen Werkstoff besteht bzw. einen magnetischen Werkstoff enthält.

Fig. 4 zeigt einen Teil eines Arbeitszylinders, der sich aus einem Zylinder (39), einem Boden (33) einem Deckel (25) sowie einem im Zylinder (39) abgedichtet geführten Kolben (40) mit Kolbenstange (43) zusammensetzt. Der Boden (33) und der Deckel (25) sind an den beiden einander abgewandten Stirnseiten des Zylinders (39) angeordnet und mittels den Boden (33) und den Deckel (25) miteinander verbindenden Zugankern mit dem Zylinder (39) verspannt.

Im Ausführungsbeispiel ist lediglich ein Zuganker (27) dargestellt. Der Zuganker (27) ist einerseits durch eine parallel zur Längsachse des Zylinders (39) verlaufende Bohrung (36), die in einem über den Zylindermantel hinausragenden Teil des Bodens (33) angeordnet ist, und andererseits durch eine parallel zur Längsachse des Zylinders (39) verlaufende Bohrung (26) in einem sich über den Zylindermantel hinausragenden Teil des Deckels (25) hindurchgeführt. Mittels zwei auf die beiden Enden des Zugankers (27) aufgeschraubten Muttern (38, 44) werden der Boden (33) und der Deckel (25) an den Stirnseiten des Zylinders (39) gehalten.

Der Zuganker (27) weist eine in Richtung seiner Längsachse verlaufende Ausnehmung (29) auf, in welcher ein aus Widerstandsbahn (28), Rückführung (31) und Kontaktglied (30) bestehendes Potentiometer angeordnet ist. Das Gehäuse des Potentiometers wird vom Zuganker (27) gebildet. Das als Schleifkontakt ausgebildete Kontaktglied (30) besteht aus einem ferromagnetischen Werkstoff. Als Betätigungsglied für das Kontaktglied (30) dienen am Kolben (40) angeordnete Permanentmagnete (41, 42). Die Widerstandsbahn (28) und die Rückführung (31) des Potentiometers sind über Anschlußdrähte (34, 35) mit einem Stecker (32), der am Boden (33) des Arbeitszylinders angeordnet ist, verbunden.

Es ist selbstverständlich auch möglich, ein bereits mit einem Gehäuse versehenes Potentiometer in der Ausnehmung des Zugankers anzuordnen. In einem solchen Fall ist es nicht notwendig, die im Zuganker angeordnete Ausnehmung zur Aufnahme des Potentiometers zu verschließen, um daß Eindringen von Schmutz und Feuchtigkeit in das Potentiometer zu verhindern.

Die Erfindung erstreckt sich selbstverständlich nicht nur auf die beschriebenen Ausführungsbeispiele, sondern läßt eine Vielzahl von Varianten zu.

Es ist beispielsweise möglich, das Kontaktglied und das Betätigungsglied mit wenigstens je einem Permanentmagneten zu versehen. Das Kontaktglied kann selbsttragend ausgebildet sein, so daß auf einen Träger für die Schleifkontakte verzichtet werden kann. In einer solchen Ausführungsart bestehen die Kontakte (wie z. B. Schleifkontakte) entweder aus einem ferromagnetischen Werkstoff oder aus einem magnetischen Werkstoff und sind derart geformt, daß sie verdreh- und kippsicher an der Widerstandsbahn entlangführbar sind.

Die Erfindung läßt sich sowohl bei einem Potentiometer als auch bei einem veränderbaren Widerstand anwenden. Die einzelnen Bauteile des Potentiometers bzw. des veränderbaren Widerstandes können in einem Gehäuse angeordnet sein, so daß eine unabhängige Einrichtung entsteht, die sich für die unterschiedlichsten Zwecke an Geräten und Einrichtungen anbauen oder einbauen läßt. Als Betätigungsglied kann bei einer solchen selbständigen Einrichtung (Potentiometer, veränderbarer Widerstand) auf dem z. B. die Widerstandsbahn und das Kontaktglied enthaltenden Gehäuse verschiebbar ein ringförmiger Körper, der einen Permanentmagneten oder ein ferromagnetisches Teil enthält, angeordnet sein.

## Patentansprüche

1. Potentiometeranordnung zur Erfassung der Position des Kolbens eines druckmittelbetriebenen Arbeitszylinders, mit einer Widerstandsbahn und einem entlang der Widerstandsbahn verschieblich geführten Kontaktglied, welches über permanentmagnetische Kopplungselemente berührungslos verschiebbar ist,
**dadurch gekennzeichnet,**
daß
- zum integralen Einbau in einen Arbeitszylinder (1) die Widerstandsbahn und das Kontaktglied (22,15,16) innerhalb eines mittels eines Bodens (23) druckmitteldicht abgeschlossenen, rohrförmigen Körpers (6) innerhalb des Zylinderraumes angeordnet sind,
- der rohrförmige Körper (6) mit seiner dem Boden (23) gegenüberliegenden Stirnseite mit einem der Zylinderdeckel (20) des Arbeitszylinders (1) verbunden ist und aus einem nichtmagnetisierbaren Werkstoff besteht und
- die Kolbenstange (4) des Arbeitszylinders (1) mit einer sich in axialer Richtung erstreckenden, den rohrförmigen Körper (6) in jeder Verschiebeposition des Kolbens (8) aufnehmenden Sackbohrung (5), versehen ist.

2. Potentiometeranordnung nach Anspruch 1,
**dadurch gekennzeichnet,**
daß das Kontaktglied (22,15,16) ein Gleitstück (22) aus einem ferromagnetischen Werkstoff umfaßt und die Kolbenstange (4) an ihrem Ende mit einem Permanentmagneten (10) versehen ist.

3. Potentiometeranordnung nach Anspruch 1,
**dadurch gekennzeichnet,**
daß das Kontaktglied (22,15,16) ein Gleitstück (22) aus einem permanentmagnetischem umfaßt und der Kolben (8) mit einem ferromagnetischen Element (9a) versehen ist.

4. Potentiometeranordnung nach Anspruch 3,
**dadurch gekennzeichnet,**
daß der Kolben (8) selbst aus einem scheibenförmigen Träger aus einem ferromagnetischen Werkstoff und einem den Träger ringförmig umgebenden Dichtelement besteht.

5. Potentiometeranordnung zur Erfassung der Position des Kolbens eines druckmittelbetriebenen Arbeitszylinders mit einer Widerstandsbahn und einem entlang der Widerstandsbahn verschieblich geführten Kontaktglied, welches über permanentmagnetische Kopplungselemente berührungslos verschiebbar ist, für einen Arbeitszylinder, welcher einen mit einer Kolbenstange verbundenen Kolben und einen mittels Zugankern verbundenen Boden und Deckel besitzt,
**dadurch gekennzeichnet,**
daß der Zuganker (27) eine in axialer Richtung verlaufende Ausnehmung (29) aufweist, daß in der Ausnehmung (29) die Widerstandsbahn (28) und das verschieblich geführte Kontaktglied (30) angeordnet ist und daß das Betätigungsglied (41,42) für das Kontaktglied (30) am Kolben (40) angeordnet ist.

## Claims

1. Potentiometer arrangement for monitoring the position of the piston of a working cylinder operated by pressure medium, with a resistance path and a contact member displaceably guided along the resistance path, which contact member is displaceable in a non-contacting manner by way of permanent magnetic coupling members, characterised in that
- for integral incorporation in a working cylinder (1), the resistance path and the contact member (22, 15, 16) are located within a tubular member (6), sealed hermetically with respect to the pressure medium by means of a base (23), within the cylinder chamber,
- the tubular member (6) is connected by its end side lying opposite the base (23), to one of the cylinder covers (20) of the working cylinder (1) and consists of a non-magnetizable material, and
- the piston rod (4) of the working cylinder (1) is provided with a blind bore (5) extending in the axial direction and receiving the tubular member (6) in each displacement position of the piston (8).

2. Potentiometer arrangement according to Claim 1, characterised in that the contact member (22, 15, 16) comprises a sliding member (22) of a ferromagnetic material and the piston rod (4) is provided at its end with a permanent magnet (10).

3. Potentiometer arrangement according to Claim 1, characterised in that a contact member (22, 15, 16) comprises a sliding member (22) of a permanent magnetic material and the piston (8) is provided with a ferromagnetic member.

4. Potentiometer arrangement according to Claim 3, characterised in that the piston (8) itself consists of a disc-like support of a ferromagnetic material and a sealing member surrounding the support in an annular manner.

5. Potentiometer arrangement for monitoring the position of the piston of a working cylinder operated by pressure medium, with a resistance path and a contact member displaceably guided along the resistance path, which contact member is displaceable in a non-contacting manner by way of permanent magnetic coupling members, for a working cylinder, which comprises a piston connected to a piston rod and a base and cover connected by means of tie-rods, characterised in that the tie-rod (27) comprises a recess (29) extending in the axial direction, that located in the recess (29) is the resistance path (28) and the displaceably guided contact member (30) and that the actuating member (41, 42) for the contact member (30) is located on the piston (40).

## Revendications

1. Agencement de potentiomètre pour des détecter la position du piston d'un cylindre de travail alimenté par un fluide sous pression, avec une piste résistante et un organe de contact guidé de façon à pouvoir coulisser le long de la piste résistante, et qui est susceptible d'être déplacé sans contact par l'intermédiaire d'éléments de couplage à aimants permanents, agencement de potentiomètre caractérisé en ce que :
- pour l'intégration dans un cylindre de travail (1), la piste résistante et l'organe de contact (22, 15, 16) sont disposés dans la chambre du cylindre à l'intérieur d'un corps de forme tubulaire (6) fermé d'une façon étanche au fluide sous pression par un fond (23),
- le corps de forme tubulaire (6) est relié par sa face frontale opposée au fond (23) au couvercle (20) du cylindre de travail (1), et il est constitué d'un matériau non magnétisable,
- la tige de piston (4) du cylindre de travail (1) est munie d'un perçage borgne (5) s'étendant en direction axiale, et qui reçoit le corps de forme tubulaire (6) dans toutes positions de déplacement du piston (8).

2. Agencement de potentiomètre selon la revendication 1, caractérisé en ce que l'organe de contact (22, 15, 16) comprend un coulisseau (22) en un matériau ferromagnétique, tandis que la tige de piston (4) est munie à son extrémité d'un aimant permanent (10).

3. Agencement de potentiomètre selon la revendication 1, caractérisé en ce que l'organe de contact (22, 15, 16) comprend un coulisseau (22) en un matériau magnétique permanent, tandis que le piston (8) est muni d'un élément ferromagnétique (9a).

4. Agencement de potentiomètre selon la revendication 3, caractérisé en ce que le piston (8) lui-même est constitué par un support en forme de disque en un matériau ferromagnétique et par un élément d'étanchement entourant à la façon d'un anneau, ce support.

5. Agencement de potentiomètre pour détecter la position du piston d'un cylindre de travail alimenté par du fluide sous pression, avec une piste résistante et un organe de contact guidé de façon à pouvoir coulisser le long de cette piste résistante, et qui est susceptible d'être déplacé sans contact par l'intermédiaire d'éléments de couplage magnétiques permanents, pour un cylindre de travail qui comporte un piston relié à une tige de piston ainsi qu'un fond et un couvercle reliés par des tirants, agencement de potentiomètre caractérisé en ce que le tirant (27) comporte un évidement (29) s'étendant en direction axiale, en ce que, dans cet évidement (29) sont disposés la piste résistante (28) et l'organe de contact (30) guidé de façon à pouvoir coulisser, et en ce que l'organe de manoeuvre (41, 42) pour l'organe de contact (30) est disposé sur le piston (40).
